# FASCICULE DE BREVET EUROPEEN

(11) **EP 1 383 403 B1**
(45) Date de publication et mention de la délivrance du brevet: **23.11.2005**
(21) Numéro de dépôt: 02732800.4
(22) Date de dépôt: 10.04.2002
(51) Int. Cl.: A43B 17/10, A43B 17/14, A43B 13/12, A43B 17/02

(54) **DISPOSITIF ABSORBANT ET DESORBANT**
ABSORPTIONS- UND DESORPTIONSVORRICHTUNG
ABSORBENT AND DESORBENT DEVICE

(30) Priorité: 11.04.2001 FR 0104985
(43) Date de publication de la demande: 28.01.2004
(73) Titulaire: International Podiatrist Consulting (Societe a Responsabilite Limitee), F-67600 Selestat (FR)
(72) Inventeur: BIWAND, Gérard, F-67600 Selestat (FR); SONDERER, Jacques, t-20260 pattaya city chonburi (TH)
(74) Mandataire: Nuss, Pierre
(86) Numéro de dépôt international: PCT/FR2002/001259
(87) Numéro de publication internationale: WO 2002/082937

(56) Documents cités:
- EP-A- 0 892 647
- WO-A-99/53786
- US-A- 5 216 825
- US-B1- 6 263 592

## Description

La présente invention concerne le domaine des matériaux absorbants, en particulier utilisés comme articles d'habillement ou comme produits à usage domestique et a pour objet un dispositif absorbant et désorbant.

L'absorption de l'humidité, en particulier des exsudats ou des projections d'eau dans le cadre domestique constitue un problème permanent. En effet, cette absorption, qui est généralement réalisée au moyen de tissus particulièrement absorbants, nécessite de procéder à des changements fréquents desdits produits absorbants, en vue de leur nettoyage et de leur séchage.

Ce problème est particulièrement important dans le cas de transpiration excessive, appelée hyperidrose, et notamment en ce qui concerne la transpiration par les pieds. Dans ce dernier cas, la transpiration est largement accentuée, voire aggravée par le port de chaussures. La vie quotidienne devient alors parfois difficile pour le porteur de chaussures obligé de lutter contre la transpiration et les effets quelquefois dévastateur de celle-ci.

Les pratiquants sportifs sont largement exposés aux effets de la transpiration, du fait même du port de chaussures souvent assez hermétiques pendant de longues périodes.

Pour obvier à ces inconvénients, il a été proposé diverses améliorations des chaussures, notamment par utilisation de matériaux légers, en particulier de mousses performantes pour amortir les micro-traumatismes et par mise en oeuvre de circulation d'air dans la structure même de la chaussure. Cependant, ces différentes améliorations n'ont pas permis de limiter l'hypersudation et d'améliorer l'intérieur même de la chaussure, à savoir la semelle de propreté.

Il a également été proposé de rajouter des semelles appelées "anti-transpirantes", dont l'efficacité est toutefois bien souvent très limitée.

Le problème de l'hypersudation ou hyperidrose a également été traité par mise en oeuvre de produits à appliquer directement sur la peau tels que des gels, des sprays, des poudres ou autres préparations magistrales, ou encore par vaporisation de produits anti-mycosiques et antibactériens directement dans les chaussures. Cependant, tous ces procédés de traitement n'ont été que d'une très faible efficacité.

Il a également été proposé de réaliser des semelles au charbon actif, en cuir ou en fibres synthétiques, qui présentent de bonnes capacités d'absorption de l'humidité et de lutte contre les odeurs. Toutefois, lorsque la capacité de saturation est atteinte, l'humidité reste prisonnière de la chaussure et entraîne une macération favorable à une prolifération bactérienne et à la rétention des odeurs.

Une semelle absorbante et désorbante est dévoilée dans EP-A-0 498 865.

Le problème de l'absorption d'humidité est également très crucial dans le cadre domestique, où il est souvent nécessaire de réaliser une absorption rapide de projection d'eau, en particulier dans les salles d'eau, par exemple au moyen des tapis de bain ou analogues. Dans de tels cas, les moyens d'absorption sont très rapidement saturés et une utilisation de ces moyens à long terme, sans séchage spécifique après une forte absorption ne peut pas être envisagée. En effet, le maintien d'un tapis de bain fortement imprégné d'humidité entraînerait inévitablement une impossibilité de ce tapis à sécher rapidement et sa détérioration avec un développement simultané de micro-organismes indésirables et néfastes pour la santé.

La présente invention a pour but de pallier ces inconvénients en proposant un dispositif absorbant et désorbant permettant, d'une part, une absorption rapide et efficace de toute humidité, en particulier d'une transpiration excessive ou d'une projection d'eau et, d'autre part, une désorption rapide de l'humidité accumulée évitant toutes formations mycosiques ou bactériennes indésirables

A cet effet, le dispositif absorbant et désorbant conforme à l'invention comprend les caractéristiques de la revendication 1.

L'invention sera mieux comprise, grâce à la description ci-après, qui se rapporte à des modes de réalisation préférés, donnés à titre d'exemples non limitatifs, et expliqués avec référence au dessin schématique annexé, dans lequel :
la figure 1 est une vue éclatée en perspective d'un dispositif conforme à l'invention sous forme de semelle, et
la figure 2 est une vue analogue à celle de la figure 1 d'un dispositif sous forme de tapis de bain.

Les figures 1 et 2 des dessins annexés représentent un dispositif absorbant et désorbant qui est essentiellement constitué par au moins une membrane micro poreuse à propriétés absorbantes et désorbantes 1, par au moins un revêtement poreux perméable 2 et par au moins une sous-couche amortissante imperméable, essentiellement à cellules fermées.

La membrane micro poreuse à propriétés absorbantes et désorbantes 1 est perméable à tous les fluides sur ses deux faces. Une telle membrane 1 est avantageusement à base d'une polyoléfine micro poreuse du type polyéthylène à ultra haute densité chargée de silice, telle que connue notamment par EP-A-0 892 647.

Cette membrane, dont la porosité est supérieure à 60 %, présente un très fort pouvoir absorbant et désorbe très rapidement, de sorte qu'un retour aux caractéristiques initiales du produit peut être obtenu en moins de deux heures. En outre, le matériau constituant cette membrane 1 présente une bonne capacité d'absorption des chocs, évite ainsi l'effet des microtraumatismes et accroît le confort lors de la marche et de la pratique sportive. De plus, cette membrane, qui peut être découpée très facilement et qui reste indéformable même après un usage intensif, est d'entretien très facile, pouvant être lavée à l'eau et au savon, et participe très efficacement à la lutte contre les infections mycosiques et bactériennes, du fait que celles-ci peuvent se développer de manière beaucoup plus difficile en milieu sec qu'en milieu humide.

Selon une caractéristique de l'invention, la membrane micro poreuse à propriétés absorbantes et désorbantes 1 peut être pourvue de rainures formant des canaux d'évacuation de l'humidité.

Le revêtement poreux perméable 2 peut être constitué, dans un cas d'utilisation du dispositif comme semelle de chaussure, soit sous forme d'un revêtement textile tissé, non tissé ou synthétique, ce revêtement étant muni de micro-perforations ou étant fortement poreux et présentant de bonnes propriétés de séchage (figure 1). Un tel revêtement poreux 2 est essentiellement destiné à permettre un contact confortable avec la partie supérieure du dispositif et doit être facilement perméable à l'eau et à l'air, afin de permettre le passage aisé et rapide des liquides vers la membrane 1 et la désorption rapide de la membrane 1 disposée sous ce revêtement poreux 2.

Dans le cas d'utilisation du dispositif sous forme d'un tapis de bain, par exemple, le revêtement poreux perméable 2 peut avantageusement être constitué par un tissu ou un non tissé de recouvrement à forte porosité et à faible capacité d'absorption d'eau. En effet, dans un tel cas, il est nécessaire que l'essentiel de l'humidité pénètre rapidement dans la membrane micro poreuse 1 et que lors de la désorption, l'humidité puisse s'évaporer rapidement sans être retenue par le revêtement 2, ce dernier devant évidemment sécher très rapidement.

La sous-couche amortissante imperméable 3 est avantageusement percée de trous suffisamment grands et nombreux pour permettre l'évacuation de l'humidité par le dessous par évaporation. Selon une variante de réalisation de l'invention, la sous-couche amortissante imperméable 3 peut également ne pas être pourvue de trous, lorsque la membrane micro poreuse 1 est munie de rainures formant des canaux d'évacuation de l'humidité.

La sous-couche amortissante imperméable 3 peut être constituée par une mousse d'un copolymère éthylène / acétate de vinyle microperforée et de faible épaisseur, à savoir de l'ordre de 2 mm dans le cas d'une semelle. Une telle mousse permet simultanément d'assurer un amortissement des micro-traumatismes lors des appuis sur le dispositif, par exemple au cours de la marche, et un échange d'air avec la membrane micro poreuse 1, en particulier à partir de la face inférieure du dispositif, pour favoriser la désorption, lorsque ledit dispositif n'est plus chargé.

La mousse constituant la sous-couche micro poreuse imperméable 3 présente de bonnes propriétés mécaniques à la traction au déchirement et à l'abrasion, ainsi que de bonnes propriétés dynamiques de résilience et de résistance à la flexion. En outre, une telle mousse est peu sensible au vieillissement dû à l'air, à la lumière, à l'ozone et à la chaleur et résiste bien aux agressions du froid et au feu. De plus, cette mousse a une bonne tenue aux fluides, tels que les huiles, les solvants, les cétones, les acides, les gaz et l'eau.

Les éléments constitutifs du dispositif absorbant et désorbant conforme à l'invention peuvent être assemblés entre eux en un sandwich fonctionnel par couture ou par collage.

Dans le cas d'une couture, celle-ci est effectuée sur tout le pourtour du dispositif avec prévision de lignes de couture supplémentaires entre la couture de pourtour, suivant des diagonales et/ou des transversales et/ou des longitudinales. De telles lignes de couture supplémentaires sont nécessaires pour éviter l'apparition de plis provoquant une gêne lors d'un appui sur le dispositif, par exemple lors de la marche, de sorte que le revêtement poreux perméable 2 s'userait rapidement.

Dans le cas d'un assemblage par collage, celui-ci est avantageusement effectué par collage par points ou par thermocollage au moyen d'un produit thermocollant 4 présentant une structure maillée et interposé, de part et d'autre de la membrane micro poreuse 1, respectivement entre le revêtement poreux 2 et la membrane micro poreuse 1 et entre cette membrane 1 et la sous-couche amortissante imperméable 3 (figures 1 et 2). Un tel produit collant est notamment disponible en bandes déposées sur un support de transfert, l'ensemble étant enroulé en bobines.

Le produit thermocollant présente un maillage tel qu'il occupe une très faible partie de la surface totale de la membrane micro poreuse 1 et, de préférence, environ 12 % de cette surface, de sorte que les capacités, d'une part, de transmission de l'humidité à travers le revêtement poreux perméable 2 vers la membrane 1 et, d'autre part, d'évaporation de l'humidité à partir de la membrane 1 à travers le revêtement poreux perméable 2, sont maintenus de manière optimale. Cette propriété est également mise à profit pour assurer une possibilité de circulation d'air entre la face inférieure de la membrane 1 et la sous-couche amortissante imperméable 3.

Un assemblage par thermocollage permet de garantir une liaison parfaite entre les éléments 1 à 3 constitutifs du dispositif conforme à l'invention.

Selon une caractéristique de l'invention, le dispositif absorbant et désorbant peut se présenter sous forme d'une semelle à insérer dans une chaussure ou sous forme d'une semelle intégrée de manière permanente dans une chaussure et constituant la première de montage ou semelle de propreté de la chaussure.

Conformément à une autre caractéristique de l'invention, le dispositif absorbant et désorbant peut être pourvu, par revêtement, par pulvérisation ou autre, d'une ou de plusieurs couches d'agents anti-bactériens et/ou fongicides. La prévision de telles couches supplémentaires peut permettre de répondre à des exigences sévères de prévention de disséminations bactériennes ou mycosiques, notamment dans les domaines de la dermatologie, la diabétologie, en ce qui concerne la semelle et l'hôtellerie, la balnéothérapie et, d'une manière générale, lieux publics en ce qui concerne le tapis de bain.

Le dispositif conforme à l'invention permet de répondre de manière particulièrement efficace aux problèmes posés par les besoins d'absorption rapide d'humidité, notamment résultant de l'hypersudation. Ce dispositif peut être réutilisé très rapidement, de manière efficace, du fait de son pouvoir de désorption rapide lui permettant un retour aux caractéristiques de départ en un temps très court.

De plus, du fait de sa porosité, le dispositif conforme à l'invention peut assurer une fonction d'isolation, aussi bien de la chaleur que du froid.

Enfin, du fait que ce dispositif attire l'humidité pour la dissiper ensuite dans l'air, il respecte notamment la transpiration physiologique, contrairement aux traitements anti-sudoreaux locaux, lorsqu'il est utilisé comme semelle dans un article chaussant.

Des études cliniques ont démontré que l'utilisation du dispositif conforme à l'invention, sous forme d'une semelle dans des chaussures permet de résoudre avec satisfaction pratiquement tous les problèmes liés, soit à la transpiration dans des chaussures de sport pendant la pratique, soit à l'hyperidrose.

En outre, le dispositif conforme à l'invention ne constitue aucun terrain favorable à des développements d'allergies, aucun composant allergisant n'entrant dans sa constitution.

Enfin, le dispositif permet une régression de certains troubles trophiques, tels que les mycoses ou les eczémas, le facteur aggravant de ces troubles étant toujours une humidité permanente.

Grâce à l'invention, il est possible de réaliser un dispositif permettant d'absorber rapidement et efficacement une humidité importante et de désorber, également rapidement, ladite humidité, dès la disparition de la source humide.

Ce dispositif est plus particulièrement applicable sous forme de semelle pour chaussure ; semelle à insérer ou semelle première, mais est également applicable dans d'autres domaines, notamment domestiques, par exemple, pour l'absorption rapide de projections et pour une désorption correspondante, permettant une utilisation prolongée du moyen d'absorption et non un remplacement systématique de celui-ci avec les frais de lavage et de séchage correspondant.

Bien entendu, l'invention n'est pas limitée aux modes de réalisation décrits et représentés au dessin annexé. Des modifications restent possibles, notamment du point de vue de la constitution des divers éléments, sans sortir pour autant du domaine de protection de l'invention qui est défini par les revendications.

## Revendications

1. Dispositif absorbant et désorbant **caractérisé en ce qu'**il est essentiellement constitué par au moins une membrane micro poreuse (1) à propriétés absorbantes et désorbantes, par au moins un revêtement poreux perméable (2) recouvrant ladite membrane micro poreuse (1) et par au moins une sous-couche amortissante imperméable (3), essentiellement à cellules fermées disposée sous la membrane micro poreuse (1), ces différents éléments constitutifs étant assemblés entre eux en un sandwich fonctionnel par couture ou par collage.

2. Dispositif, suivant la revendication 1, **caractérisé en ce que** la membrane micro poreuse (1) à propriétés absorbantes et désorbantes est perméable à tous les fluides sur ses deux faces.

3. Dispositif, suivant l'une quelconque des revendications 1 et 2, **caractérisé en ce que** la membrane micro poreuse (1) à propriétés absorbantes et désorbantes est à base d'une polyoléfine micro poreuse du type polyéthylène à ultra haute densité chargée de silice.

4. Dispositif, suivant la revendication 1, **caractérisé en ce que** la membrane micro poreuse à propriétés absorbantes et désorbantes (1) est pourvue de rainures formant des canaux d'évacuation de l'humidité.

5. Dispositif, suivant la revendication 1, **caractérisé en ce que** le revêtement poreux perméable (2) est constitué, soit sous forme d'un revêtement textile tissé, non tissé ou synthétique, et présentant de bonnes propriétés de séchage.

6. Dispositif, suivant la revendication 1, **caractérisé en ce que** le revêtement poreux perméable (2) est constitué par un tissu ou un non tissé de recouvrement capable d'assurer un transfert rapide des liquides vers la membrane absorbante (1) et à faible capacité d'absorption d'eau.

7. Dispositif, suivant la revendication 1, **caractérisé en ce que** la sous-couche imperméable (3) est percée de trous suffisamment grands et nombreux pour permettre l'évacuation de l'humidité par le dessous par évaporation.

8. Dispositif, suivant la revendication 1, **caractérisé en ce que** la sous-couche micro poreuse imperméable (3) est constituée par une mousse perforée d'un copolymère éthylène / acétate de vinyle.

9. Dispositif, suivant la revendication 1, **caractérisé en ce que** la couture est effectuée sur tout le pourtour du dispositif avec prévision de lignes de couture supplémentaires entre la couture de pourtour, suivant des diagonales et/ou des transversales et/ou des longitudinales.

10. Dispositif, suivant la revendication 7, **caractérisé en ce que** le collage est effectué par collage par points ou par thermocollage par points au moyen d'un produit thermocollant (4) présentant une structure maillée et interposé, de part et d'autre de la membrane micro poreuse (1), respectivement entre le revêtement poreux (2) et la membrane micro poreuse (1) et entre cette membrane (1) et la sous-couche amortissante imperméable (3).

11. Dispositif, suivant la revendication 10, **caractérisé en ce que** le produit thermocollant présente un maillage tel qu'il occupe une très faible partie de la surface totale de la membrane micro poreuse (1) et, de préférence, environ 12 % de cette surface.

12. Dispositif, suivant la revendication 1, **caractérisé en ce qu'**il se présente sous forme d'une semelle à insérer dans une chaussure ou sous forme d'une semelle intégrée de manière permanente dans une chaussure et constituant la première de montage ou semelle de propreté de la chaussure.

13. Dispositif, suivant la revendication 1, **caractérisé en ce qu'**il est pourvu, par revêtement, par pulvérisation ou autre, d'une ou de plusieurs couches d'agents anti-bactériens et/ou fongicides.

## Patentansprüche

1. Absorptions und Desorptionsvorrichtung,
**dadurch gekennzeichnet, dass**
sie im Wesentlichen gebildet ist aus wenigstens einer mikroporösen Membran (1) mit Absorptions- und Desorptionseigenschaften, wenigstens einer porösen, durchlässigen Abdeckung (2), welche die mikroporöse Membran (1) überdeckt, und wenigstens einer undurchlässigen Dämpfungsunterlage (3) mit im Wesentlichen geschlossenen Zellen, die unter der mikroporösen Membran (1) angeordnet ist, wobei diese unterschiedlichen Bestandteile durch Nähen oder Kleben in funktioneller Sandwichanordnung miteinander verbunden sind.

2. Vorrichtung nach Anspruch 1, **dadurch gekennzeichnet, dass** die mikroporöse Membran (1) mit Absorptions- und Desorptionseigenschaften beidseitig für alle Fluids durchlässig ist.

3. Vorrichtung nach einem der Ansprüche 1 und 2, **dadurch gekennzeichnet, dass** die mikroporöse Membran (1) mit Absorptions- und Desorptionseigenschaften auf einem mikroporösen Polyolefin des Polyethylentyps von ultrahoher Dichte durchsetzt mit Kieselerde basiert.

4. Vorrichtung nach Anspruch 1, **dadurch gekennzeichnet, dass** die mikroporöse Membran (1) mit Absorptions- und Desorptionseigenschaften mit Rillen versehen ist, die Feuchtigkeitsableitungskanäle bilden.

5. Vorrichtung nach Anspruch 1, **dadurch gekennzeichnet, dass** die poröse, durchlässige Abdeckung (2) entweder in Form einer eingearbeiteten, nicht eingearbeiteten oder synthetischen Textilauflage ausgebildet ist und gute Trocknungseigenschaften aufweist.

6. Vorrichtung nach Anspruch 1, **dadurch gekennzeichnet, dass** die poröse, durchlässige Abdeckung (2) durch ein Gewebe oder einen nicht eingearbeiteten Überzug gebildet ist, der zur Sicherstellung eines schnellen Transportes der Flüssigkeiten zur Absorptionsmembran (1) hin geeignet ist und eine schwache Wasserabsorptionsfähigkeit besitzt.

7. Vorrichtung nach Anspruch 1, **dadurch gekennzeichnet, dass** die undurchlässige Unterlage (3) von ausreichend großen und zahlreichen Löchern durchbrochen ist, um die Feuchtigkeitsableitung durch die Unterseite durch Verdunsten zu gestatten.

8. Vorrichtung nach Anspruch 1, **dadurch gekennzeichnet, dass** die mikroporöse, undurchlässige Unterlage (3) durch einen löchrigen Schaum eines Ethylen-Vinylacetat-Copolymers gebildet ist.

9. Vorrichtung nach Anspruch 1, **dadurch gekennzeichnet, dass** die Naht unter Vorsehung zusätzlicher Nahtlinien zwischen der Umfangsnaht entlang der Diagonallinien und/oder Querlinien und/oder Längslinien über den gesamten Umfang der Vorrichtung ausgeführt ist.

10. Vorrichtung nach Anspruch 7, **dadurch gekennzeichnet, dass** die Verklebung durch Punktklebung oder Punktschmelzfixierung mittels eines Schmelzfixierungsproduktes (4) ausgeführt ist, das eine maschige Struktur aufweist und auf beiden Seiten der mikroporösen Membran (1) bzw. zwischen der porösen Abdeckung (2) und der mikroporösen Membran (1) und zwischen dieser Membran (1) und der undurchlässigen Dämpfungsunterlage (3) eingefügt ist.

11. Vorrichtung nach Anspruch 10, **dadurch gekennzeichnet, dass** das Schmelzfixierungsprodukt eine Vermaschung aufweist, die nur einen ganz geringen Teil der Gesamtoberfläche der mikroporösen Membran (1) und vorzugsweise ca. 12 % dieser Fläche einnimmt.

12. Vorrichtung nach Anspruch 1, **dadurch gekennzeichnet, dass** sie sich in Form einer Einlegesohle für Schuhe oder in Form einer fest in einen Schuh integrierten Sohle darstellt und die Unterlegsohle oder Decksohle des Schuhs bildet.

13. Vorrichtung nach Anspruch 1, **dadurch gekennzeichnet, dass** sie mittels Überzug, Spritzen oder dergleichen einer oder mehrerer Schichten antibakterieller Mittel und/oder Fungizide vorgesehen ist.

## Claims

1. Absorbent and desorbent device, **characterised in that** it substantially consists of at least one microporous membrane (1) with absorbent and desorbent properties, of at least one permeable porous covering (2) covering said microporous membrane (1) and of at least one impermeable cushioning sub-layer (3), substantially comprising closed cells, arranged under the microporous membrane (1), these various constituent elements being assembled in a functional sandwich formation by stitching or gluing.

2. Device according to claim 1, **characterised in that** the microporous membrane (1) with absorbent and desorbent properties is permeable to all the fluids on its two surfaces.

3. Device according to any one of claims 1 and 2, **characterised in that** the microporous membrane (1) with absorbent and desorbent properties is based on a microporous polyolefin of the ultra-high-density polyethylene type loaded with silica.

4. Device according to claim 1, **characterised in that** the microporous membrane (1) with absorbent and desorbent properties is provided with grooves forming channels for evacuating moisture.

5. Device according to claim 1, **characterised in that** the permeable porous covering (2) consists of a woven, non-woven or synthetic textile covering and has good drying properties.

6. Device according to claim 1, **characterised in that** the permeable porous covering (2) consists of a woven or non-woven covering fabric capable of rapidly transferring liquids toward the absorbent membrane (1) and having a low water absorption capacity.

7. Device according to claim 1, **characterised in that** the impermeable sub-layer (3) is pierced with holes sufficiently large and numerous to allow moisture to be evacuated from below by evaporation.

8. Device according to claim 1, **characterised in that** the impermeable microporous sub-layer (3) consists of a perforated foam of an ethylene/vinyl acetate copolymer.

9. Device according to claim 1, **characterised in that** the stitching is carried out over the entire periphery of the device with the provision of supplementary stitch lines between the peripheral stitching, along diagonal and/or transverse and/or longitudinal lines.

10. Device according to claim 7, **characterised in that** the gluing is carried out by spot gluing or by spot thermobonding by means of a thermobonding product (4) having a mesh structure and interposed on either side of the microporous membrane (1), between the porous covering (2) and the microporous membrane (1) and between this membrane (1) and the impermeable cushioning sub-layer (3) respectively.

11. Device according to claim 10, **characterised in that** the thermobonding product has a mesh such that it occupies a very small portion of the total surface area of the microporous membrane (1) and, preferably, approximately 12 % of this surface area.

12. Device according to claim 1, **characterised in that** it is in the form of a sole to be inserted into a shoe or in the form of a sole permanently integrated in a shoe and constituting the primary fitting or sanitary sole of the shoe.

13. Device according to claim 1, **characterised in that** it is provided, by covering, by spraying or the like, with one or more layers of antibacterial and/or fungicidal agents.
